# FASCICULE DE BREVET EUROPEEN

(11) **EP 0 057 636 B1**
(45) Date de publication et mention de la délivrance du brevet: **28.08.1985**
(21) Numéro de dépôt: 82400138.2
(22) Date de dépôt: 25.01.1982
(51) Int. Cl.: E04H 9/12

(54) **Abri pour la protection nucléaire, biologique, chimique d'une population d'effectif réduit**
Nuklearer, biologischer und chemischer Schutzbunker für einen beschränkten Bevölkerungsbestand
Nuclear, biological and chemical protection shelter for a population of reduced manpower

(30) Priorité: 26.01.1981 FR 8101395
(43) Date de publication de la demande: 11.08.1982
(73) Titulaire: Société de Services Généraux et de Gestion d'Entreprise de Bâtiments de Travaux Publics ou Ind.: S.G.G.- B.T.P.I., S.à.r.l., F-75009 Paris (FR)
(72) Inventeur: Diaz, Manuel, F-93340 Le Raincy (FR); Moulene, Jean, F-93340 Le Raincy (FR); Carel, Robert, F-94130 Nogent sur Marne (FR); Garby, Gilles, F-75011 Paris (FR)
(74) Mandataire: Caunet, Jean

## Description

La présente invention concerne un abri pour la protection nucléaire, biologique, chimique d'une population d'effectif réduit et notamment d'une famille.

Un abri connu de ce type est illustré par le brevet US n° 2 955 549. Cet abri comporte une cellule métallique résistante et enterrée ; cette cellule est constituée par un corps cylindrique à axe horizontal solidaire, à ses extrémités, de fonds bombés. L'un de ces fonds délimite une ouverture livrant passage à une conduite tubulaire d'accès qui débouche d'un côté dans le corps et de l'autre côté dans une cheminée ; ce conduit et cette cheminée forment un sas qui est séparé de l'extérieur par une porte dite de pression, car elle est destinée à résister à l'effet de souffle.

Un premier inconvénient de cet abri réside dans le fait que le sas est unique et assure par conséquent une protection défectueuse lors de l'ouverture de la porte extérieure d'accès. En outre, il est pratiquement impossible de permettre aux occupants de l'habitacle de sortir sans risque aussi souvent que cela leur est nécessaire ou utile et de leur permettre de revenir dans ledit habitacle sans le contaminer.

Un deuxième inconvénient est que l'issue de secours est un palliatif illusoire, lorsqu'elle est prévue ; de plus, son installation compromet la solidité de la structure et son éventuelle utilisation pose des problèmes tels qu'il est permis de s'interroger sur son efficacité si les occupants de l'habitacle doivent obligatoirement l'emprunter.

Un troisième inconvénient apparaît lorsqu'il s'agit d'apprécier la qualité et la sûreté de la ventilation de l'habitacle et de l'équilibrage des pressions des deux côtés de la porte du sas. En effet, les moyens mis en oeuvre, lorsqu'ils sont. décrits et/ou illustrés, semblent fragiles et certainement pas étudiés pour résister aux agressions diverses et rester opérationnels quoiqu'il arrive.

Un quatrième inconvénient est lié à la construction, car on trouve dans la structure de nombreuses zones de faiblesse ; en outre, les réalisations préconisées ne sont certainement pas les plus économiques et les plus faciles à fabriquer en grandes séries modulaires.

Un autre abri connu de ce type est illustré par la demande de brevet français n° 2 466 367. Cet abri met en oeuvre des tuyaux préfabriqués en béton armé assemblés les uns aux autres de façon étanche par emboîtement. En fait, il s'agit de tuyaux disponibles sur le marché dont l'assemblage permet de réaliser un réseau de galeries. Dans une réalisation particulière illustrée par la figure 5 et ne concernant qu'une partie du réseau, cette partie comporte plusieurs tuyaux raccordés entre eux et à la cave d'un bâtiment pour former un habitacle cylindrique enterré. De l'autre côté de la cave, ces tuyaux sont prolongés par un autre tuyau conformé en T et dont la branche principale, identique aux tuyaux précédents, forme une salle d'eau. Cette salle d'eau est séparée de l'habitacle par une cloison avec porte blindée et elle est fermée à son autre extrémité par un bouchon plat. La branche secondaire du tuyau en T constitue un puits de sortie formant un sas qui peut être isolé de la salle d'eau par un tampon étanche thermiquement isolant et de l'extérieur par un tampon amovible.

Bien que cette demande de brevet français n° 2 466 367 ne soit pas très explicite, il est permis de supposer que la salle d'eau pourrait servir de sas.

Dans une telle hypothèse, l'abri de cette demande de brevet français présente de nombreux inconvénients.

Tout d'abord, il s'agit d'une structure en béton armé lourde encombrante et difficile à mettre en place avec la précision requise pour l'étanchéité des jonctions.

Ensuite, l'habitacle n'est pas en légère surpression et les « sas ne sont pas munis de moyens d'équilibrage des pressions, de sorte que les poussières radio-actives peuvent parvenir dans ledit habitacle à partir de l'extérieur.

En outre, les poussières radio-actives peuvent parvenir par gravité dans le « sas salle d'eau en tombant directement de l'extérieur, à travers le « sas puits de sortie, sur le tampon dit étanche et, en ouvrant celui-ci, dans le « sas salle d'eau.

La présente invention a pour but de remédier aux inconvénients de ces deux réalisations connues, tout en assurant une protection très satisfaisante aux effets d'une explosion atomique et en adaptant cette protection aux risques visés dans les limites de la dépense engagée. L'invention permet donc d'abaisser le coût d'une installation, de mettre l'exécution de celle-ci à la portée de moyens de mise en oeuvre réduits et économiques, de diminuer la durée d'implantation, d'accroître la sécurité même en cas de destruction partielle des abords, de pouvoir diffuser en masse ce type d'abri familial, d'adapter la capacité de l'abri aux besoins très simplement et sans accroissement notable des investissements et de regrouper aisément plusieurs abris distincts.

Pour atteindre ce but, l'abri comporte une cellule résistante et enterrée, constituée par un habitable cylindrique à axe horizontal, par une cellule formant, en prolongement de celui-ci, un premier sas muni d'une porte pour l'isoler de l'habitacle et pouvant contenir des moyens d'équipement des habitants pour des sorties à l'extérieur, des moyens de décontamination et des moyens de stockage des déchets, ainsi que par une cheminée d'accès formant un deuxième sas séparé du premier sas par une porte et de l'extérieur par un moyen d'obturation.

En outre, et conformément à l'invention, la cellule est métallique et présente, d'une façon connue en soi, un corps cylindrique fermé à ses deux extrémités par des fonds bombés dont l'un annulaire est prolongé par un conduit tubulaire d'accès auquel est soudée en angle la cheminée d'accès, le premier sas étant délimité par le conduit d'accès. la porte fermant la cheminée, le fond annulaire, une partie du corps séparée de l'habitacle par une cloison interne et la porte fermant cet habitacle ; l'habitacle et le premier sas sont maintenus en légère surpression par rapport à l'extérieur, par une soupape de surpression dont la porte est munie et par une soupape de surpression montée sur une gaine reliant les deux sas de part et d'autre de la porte antisouffle ; la porte éventuellement équipée d'un écran aux radiations - qui sépare les deux sas - est déportée latéralement par rapport à la projection verticale d'une grille fermant un trou d'homme d'accès à la cheminée.

Selon une autre caractéristique importante de l'invention, le deuxième fond - opposé au premier fond équipé du conduit et de la cheminée d'accès - est solidaire d'un conduit tubulaire de secours prolongé par une cheminée, de préférence de même diamètre et perpendiculaire, débouchant à l'air libre par un trou d'homme fermé par une grille, le conduit étant obturé par une porte boulonnée et du sable rempllissant jusqu'à celle-ci une partie de la cheminée, le coude et ce conduit, la prise d'air d'un groupe de filtrage NBC débouchant dans ledit conduit au-dessus du sable.

Divers autres caractéristiques et avantages de l'invention ressortent d'ailleurs de la description détaillée qui suit.

Une forme de réalisation de l'objet de l'invention et des variantes d'installation sont représentées, à titre d'exemples non limitatifs, sur le dessin annexé.

Sur ce dessin :
la figure 1 est une coupe longitudinale verticale, prise suivant la ligne 1-1 de la figure 2 et montrant un abri conforme à l'invention installé dans le terrain.
la figure 2 est une coupe longitudinale horizontale brisée, prise suivant la ligne 11-11 de la figure 1.
la figure 3 est une coupe transversale prise suivant la ligne III-III de la figure 1.
les figures 4 et 5 sont des coupes transversales prises suivant les lignes IV-IV et V-V respectivement de la figure 2.
les figures 6, 6a et 6b, sont des vues schématiques analogues à la figure 1 illustrant des abris de différentes capacités d'habitation, réalisés de façon modulaire.
la figure 7 est une perspective schématique montrant une possibilité de regroupement de plusieurs abris familiaux afin de constituer un complexe de protection pouvant concerner une population très nombreuse telle que celle d'une unité militaire.

Ainsi que cela ressort des figures 1 à 5, l'abri est constitué principalement par un réservoir métallique 1 dont l'épaisseur est au moins égale à 6 mm et dépend du degré de protection recherché. Ce réservoir comprend un corps cylindrique 2 dont les extrémités sont solidaires de fonds annulaires 3 et 4 ; ceux-ci sont de préférence bombés et à bordure torique pour pouvoir être très facilement alignés et raccordés par soudure au corps cylindrique.

Une cloison interne 5 sépare dans le corps 2 l'habitacle proprement dit 6 d'un sas 7. La cloison 5 délimite un passage de communication 5a qui est normalement fermé par une porte étanche 8 munie d'une soupape de surpression 9.

Dans l'habitacle 6 de l'abri, est monté un plancher 10 et sont installés et les moyens nécessaires à la survie tels que des lits rabattables 11, un dispositif de renouvellement de l'air 12, un magasin rudimentaire de vivres, une petite unité de production d'énergie électrique susceptible de se substituer au réseau extérieur si celui-ci est détérioré etc...

Le dispositif de renouvellement de l'air comprend un ventilateur 13 susceptible d'être entraîné soit par un moteur électrique raccordé au réseau extérieur, soit par une manivelle 14 ; le ventilateur est relié à l'extérieur par l'intermédiaire d'une gaine 15, décrite ci-après, soit directement, soit par l'intermédiaire d'un filtre NBC (Nucléaire Billogique Chimique) 16. Le dispositif 12 maintient l'habitacle 6 en légère surpression afin d'éviter la pénétration accidentelle de poussières en provenance de l'extérieur.

Dès lors, pour ouvrir la porte 8, il est nécessaire de manoeuvrer la soupape 9 pour équilibrer les pressions entre ledit habitacle 6 et le sas 7.

Dans ce sas 7 est monté un plancher 8 présentant une clayette 18 de douche 19 au-dessus d'un bac de stockage 20 des eaux usées ; la douche 19 est située d'un côté de la porte 8 tandis que de l'autre côté est installé une réserve d'eau 21.

Le fond 3 du réservoir est solidaire d'un conduit tubulaire coaxial d'accès 22 à travers lequel les habitants peuvent circuler entre l'habitacle 6 et l'extérieur. Le conduit 22 est prolongé par une cheminée métallique 23, de préférence de même diamètre et perpendiculaire ; le joint de raccordement du conduit avec la cheminée s'étend donc à 45° et la liaison entre eux par soudure ne présente aucune difficulté ; la cheminée 23 s'élève du niveau de l'habitacle 6 jusqu'à celui du sol. Dans l'angle sont installés des WC chimiques.

Une cloison 24 est disposée en travers de la cheminée 23 pour séparer le sas 7 d'un deuxième sas 25 qui débouche à l'air libre par l'intermédiaire d'un trou d'homme 26. La cloison 24 délimite un passage circulaire 24a normalement fermé par une porte blindée antisouffle 27. Comme le montrent les figures 1 et 2, le passage 24a est déporté latéralement par rapport à la projection verticale 26a du trou d'homme 26 ; étant donné que ce passage 24a et cette projection 26a du trou d'homme ne se recouvrent que très peu, étant donné en outre que ledit passage est fermé par la porte 27, il est hautement improbable que les poussières radioactives qui pourraient tomber à travers le trou d'homme 26, puissent parvenir dans le premier sas 7 lors de l'ouverture de la porte 27.

La cheminée 23 est fermée à sa partie supérieure par une cloison 28 solidaire de la virole du trou d'homme 26, laquelle fait saillie du sol et est fermée par une grille 29. Les barreaux d'une échelle 30 sont fixés dans la partie de la cheminée 23 située au-dessus de la cloison 24 pour permettre aux occupants des lieux qui viennent de l'extérieur de descendre dans le premier sas 25 ou à ceux qui viennent de l'habitacle 6 de monter pour sortir de ce premier sas dont la porte 27 est fermée, à l'air libre. Les barreaux d'une autre échelle 31 sont fixés dans la partie de la cheminée 23 et du conduit 22 située en dessous de la cloison 24 pour permettre aux occupants des lieux de passer du premier sas vers le deuxième ou inversement. L'ouverture de ladite porte 27 n'est évidemment possible que lorsque les pressions sont équilibrées entre le premier sas 7 et le deuxième sas 25 ; à cet effet, une gaine extérieure 32 relie les deux sas et l'ouverture qui débouche dans le premier sas 7 est contrôlée par une soupape de surpression et antiexplosion, à travers laquelle l'air vicié s'évacue naturellement ; pour ouvrir la porte 27, il suffit donc de manoeuvrer la soupape 33 jusqu'à ce que la pression dans le premier sas 7 chute et devienne égale à celle qui règne dans le deuxième sas 25.

Enfin, pour assurer une protection contre les radiations susceptibles de pénétrer à travers le trou d'homme 26 et éviter ainsi qu'elles parviennent dans le premier sas 7, un écran 34, en béton ou en matériau lourd tel que du plomb, est rapporté sur la cloison 24 et éventuellement sur la porte 27.

Par ailleurs, il peut être avantageux d'équiper l'abri d'une sortie de secours indépendante de la voie d'accès pour le cas où celle-ci serait partiellement détruite ou inutilisable. A cet effet, le fond annulaire 4 est solidaire d'un conduit tubulaire coaxial de secours 35, conduit qui, étant métallique, est soudé sur ledit fond. Celui-ci est également prolongé par une cheminée tubulaire métallique 36, de préférence de même diamètre . et perpendiculaire, pour pouvoir être aisément soudée sur ce conduit; la cheminée de secours 36 s'élève à travers le terrain et débouche à l'air libre en faisant saillie de la surface du sol ; sa partie émergente est munie d'une grille 37 analogue à la précédente.

Etant donné que cette voie de secours est destinée à n'être utilisée qu'exceptionnellement, le conduit 35 présente en saillie interne une bride 38 sur laquelle est fixée, par des moyens démontables tels que des écrous vissés sur des goujons, des loquets pivotants..., une porte 39. Une charge de sable 40 est alors déversée dans la cheminée 36 jusqu'à la porte 39 afin de constituer une protection suffisante ; bien entendu, si la voie de secours doit être utilisée, la porte 39 est déboulonnée et le sable précité est entassé dans l'habitacle 6. La gaine de ventilation 15 évoquée dans ce qui précède débouche dans la cheminée 36 au-dessus du niveau supérieur de la charge de sable.

Pour construire l'abri, une excavation est creusée dans le sol jusqu'à la profondeur de protection choisie. Les différents nomoosants de cet abri sont amenés à pied d'oeuvre par des moyens de transport classiques. Ils sont assemblés entre eux par soudure au-dessus de l'excavation en reposant sur des traverses, puis l'ensemble ainsi obtenu est descendu dans ladite excavation à l'aide d'un moyen de levage approprié; ou bien ces divers composants sont préalablement descendus dans l'excavation avec des moyens de puissance limitée et ils sont assemblés au fond par soudure.

Ce mode opératoire est le même quelle que soit la capacité habitable de l'abri. En effet, il s'agit d'un abri pour quatre personnes (figure 6), le corps 2 est constitué par un seul élément modulaire, c'est-à-dire par une seule virole cylindrique. Par contre, s'il s'agit d'un abri pour huit personnes (figure 6a) ou pour dix ou douze personnes (figure 6b), le corps 2 est constitué par deux ou trois éléments modulaires respectivement, ces éléments modulaires ou viroles cylindriques étant alignés et soudés bout à bout à l'endroit où l'assemblage est réalisé.

L'abri est assemblé au fond de l'excavation, celle-ci est comblée jusqu'à un certain niveau avec les déblais. Puis, une dalle protectrice en béton armé 41 est coulée sur le corps 1 pour le recouvrir sur une épaisseur correspondant à la protection choisie, cette semelle enveloppant en partie latéralement le réservoir 1 et emprisonnant également les cheminées 23 et 36 ainsi qu'éventuellement les conduits 22 et 35 ; la dalle peut être solidaire d'un enrobage 41 a en béton armé enserrant tout le corps ; enfin, le remplissage avec les déblais est poursuivi afin de constituer une protection supplémentaire d'épaisseur convenable.

L'abri unitaire tel qu'il est décrit dans ce qui précède permet de protéger une population d'effectif réduit, une ou plusieurs familles par exemple. Si la population à protéger est plus nombreuse et si du terrain exempt de construction est disponible, plusieurs réservoirs 1 peuvent être regroupés (figure 7). Cette éventualité est particulièrement avantageuse s'il s'agit de protéger avec des moyens limités et en divisant les risques, une population possédant une certaine autonomie, comme c'est le cas par exemple pour une unité militaire, pour des services d'activités variées, des écoles etc...

Ainsi, et comme le montre la figure 7, des réservoirs 1.11, 1.12, 1.13 sont enfouis côte à côte dans un matériau résistant pour constituer une première couche au niveau le plus profond, puis d'autres réservoirs 1.21, 1.22, 1.23... sont également enfouis côte à côte pour constituer une couche un peu moins profonde et ainsi de suite en remontant vers le niveau du sol. On retrouve donc alors plusieurs couches superposées de réservoirs dont les conduits 22 respectifs débouchent, soit directement, soit par l'intermédiaire de cheminées unitaires 23 dans une galerie collectrice 42 communiquant avec un ou plusieurs puits d'accès 43 les conduits 35 de ces réservoirs débouchent, soit directement, soit par l'intermédiaire de cheminées unitaires 36 dans une galerie collectrice 44 communiauant avec ou plusieurs puits de secours 45. Il est inutile de s'étendre davantage sur cette structure, car des réseaux très variés peuvent être constitués à partir d'une multitude de réservoirs et ces réservoirs peuvent être disposés dans leurs couches respectives, parallèlement les uns aux autres, en épis, en rayons ou autres. Peu importe finalement les répartitions adoptées et les communications établies, l'important étant d'individualiser les abris, les écarter suffisamment les uns des autres pour éviter des propagations de dégâts de l'un à l'autre et de faire communiquer entre eux et avec l'extérieur par le plus grand nombre de moyens de communication possibles.

## Revendications

1. Abri pour la protection nucléaire, biologique, chimique d'une population d'effectif réduit, du type familial en particulier, comportant une cellule résistante et enterrée, constituée par un habitacle cylindrique (6) à axe horizontal, par une cellule formant en prolongement de celui-ci, un premier sas (7) muni d'une porte (8) pour l'isoler de l'habitacle (6) et pouvant contenir des moyens d'équipement des habitants pour des sorties à l'extérieur, des moyens de décontamination et des moyens de stockage des déchets, ainsi que par une cheminée d'accès (23) formant un deuxième sas (25) séparé du premier sas par une porte (27) et de l'extérieur par un moyen d'obturation (29), cet abri étant caractérisé :
- en ce que la cellule (6) est métallique et présente d'une façon connue en soi, un corps cylindrique (2) fermé à ses deux extrémités par des fonds bombés (3, 4) dont l'un annulaire (3) est prolongé par un conduit tubulaire d'accès (22) auquel est soudée en angle la cheminée d'accès (23), le premier sas (7) étant délimité par le conduit d'accès (22), la porte (27) fermant la cheminée, le fond annulaire (3), une partie du corps (2) séparée de l'habitacle (6) par une cloison interne (5) et la porte (8) fermant cet habitacle,
- en ce que l'habitacle (6) et le premier sas (7) sont maintenus en légère surpression par rapport à l'extérieur, par une soupape de surpression (9) dont la porte (8) est munie et par une soupape de surpression (33) montée sur une gaine (32) reliant les deux sas de part et d'autre de ladite porte antisouffle (27),
- et en ce que la porte (27) éventuellement équipée d'un écran aux radiations (34) - qui sépare les deux sas - est déportée latéralement par rapport à la projection verticale d'une grille (29) fermant un trou d'homme (26) d'accès à la cheminée (23).

2. Abri selon la revendication 1, caractérisé en ce que le deuxième fond (4) opposé au premier fond (3) équipé du conduit (22) et de la cheminée d'accès (23) - est solidaire d'un conduit tubulaire de secours (35) prolongé par une cheminée (36), de préférence de même diamètre et perpendiculaire, débouchant à l'air libre par un trou d'homme fermé par une grille (27), le conduit étant obturé par une porte boulonnée (39) et du sable (40) remplissant jusqu'à celle-ci une partie de la cheminée, le coude et ce conduit, la prise d'air (15) d'un groupe de filtrage NBC débouchant dans ledit conduit au-dessus du sable.

3. Abri selon la revendication 1, caractérisé en ce que la cellule métallique est coiffée par une dalle protectrice en béton armé (41) solidaire subsidiairement et d'une façon connue en soi d'un enrobage en béton armé de ladite cellule et recouverte par de la terre.

## Claims

1. Shelter for the nuclear, biological and chemical protection of a small group of people, particularly of a family, comprising a resistant metal cell buried underground, constituted by a cylindrical interior (6) with horizontal axis, by a cell constituting an extension of the latter, a first airlock (7) provided with a door (8) to isolate the latter from the interior (6) and adapted to contain means for equipping the inhabitants for going out, decontamination means and waste storage means, as well as by an entrance/exit shaft (23) constituting a second airlock (25) separated from the first airlock by a door (22) and from the outside by an obturating means (29), this shelter being characterized :
- in that the cell (6) is metallic and is provided in manner known per se, with a cylindrical body (2) closed at its ends by convex end walls (3,4) of which one is annular (3) and is extended by a tubular passage (22) to which the entrance/exit shaft (23) is welded at an angle, the first airlock (7) being defined by the passage (22), the door (27) closing the shaft (23), the annular end wall (3), a part of the body (2) separated from the interior (6) of the shelter by an internal partition (5) and the door (8) closing the interior of the shelter,
- in that the interior of the shelter (6) and the first airlock (7) are maintained under slight overpressure with respect to the outside by a relief valve (9) with which the door (8) is provided, and by a relief valve (33) mounted on a conduit (32) connecting the two airlocks on both side of said antiblast door (27),
- in that the door (27) possibly equipped with a shield against radiation (34) which separates the two airlocks is offset laterally with respect to the vertical projection of a grating (29) closing a man hole (26) giving access to the shaft (23).

2. Shelter according to claim 1, characterized in that the second end wall (4) opposite the first end wall (3) equipped with the conduit (22) and with the entrance/exit shaft (23) is integral with a tubular emergency passage (35) extended by a shaft (36) preferably of the same diameter and perpendicular, opening out into the open air through a man hole closed by a grating (27), the passage being closed by a bolted door (39) and sand (40) filling, up to said door, part of the shaft, bend and passage, the ventilation aperture (15) of an NBC filtering unit opening into said passage above the sand.

3. Shelter according to claim 1, characterized in that the metal cell is covered by a protecting slab of reinforced concrete (41), subsidiarily fast, in manner known per se, with a coating of reinforced concrete of said cell and covered with earth.

## Patentansprüche

1. Schutzraum für den nuklearen, biologischen und chemischen Schutz einer Population geringen Bestandes, wie insbesondere einer Familie, mit einer widerstandsfähigen und unter der Erde liegenden Zelle, die gebildet ist durch einen zylindrischen Wohnraum (6) mit horizontaler Achse, eine Zelle in Verlängerung desselben, eine erste Schleusenkammer (7), die zur Abtrennung vom Wohnraum (6) mit einer Türe (8) versehen ist und eine Ausstattung für die Bewohner zum Hinausgehen, Abluftmittel und Mittel zur Abfallagerung enthalten kann, sowie durch einen Zutrittsschacht (23), der eine zweite, von der ersten Schleusenkammer durch eine Türe (27) und von Außen durch eine Verschlußvorrichtung (29) abgetrennte Schleusenkammer (25) bildet, dadurch gekennzeichnet, daß
- die Zelle (6) aus Metall ist und in an sich bekannter Weise einen zylindrischen Körper (2) aufweist, der an seinen beiden Enden durch gewölbte Böden (3, 4) geschlossen ist, von denen ein ringförmiger (3) durch eine Zutrittsrohrleitung (22), an der der Zutrittsschacht (23) im Winkel angeschweißt ist, verlängert ist, wobei die erste Schleusenkammer (7) von der Zutrittsleitung (22) der den Schacht schließenden Tür (27), dem ringförmigen Boden (3), einen durch eine Innenwand (5) vom Wohnraum (6) getrennten Teil des Gehaüses (2) und der diesen Wohnraum abschließenden Tür (8) begrenzt ist,
- der Wohnraum (6) und die erste Schleusenkammer (7) gegenüber Außen durch ein an der Türe (8) vorgesehenes Überdruckventil (9) und ein Überdruckventil (33), das an einer die beiden Schleusenkammern beiderseits der Luftschutztüre (27) verbindenden Leitung (32) angeordnet ist, unter leichtem Überdruck gehalten sind,
- und die gegebenenfalls mit einem Strahlungsschirm (34) versehene Türe (27) - die die beiden Schleusenkammern voneinander trennt - bezüglich der vertikalen Projektion eines ein Mannloch (26) für den Zugang zum Schacht (23) abschließenden Gitters (29) seitlich versetzt ist.

2. Schutzraum nach Anspruch 1, dadurch gekennzeichnet, daß der zweite, dem ersten Boden (3) mit der Leitung (22) und dem Zutrittsschacht (23) gegenüberliegende Boden (4) mit einer Notrohrleitung (35), die durch einen Schacht (36) von vorzugsweise gleichem Durchmesser und senkrecht dazu verlängert ist, verbunden ist, der über ein durch ein Gitter (37) geschlossenes Mannloch ins Freie geht, wobei die Leitung durch eine mit Bolzen befestigte Türe (39) und durch Sand (40), der bis zu dieser einen Teil des Schachtes, die Krümmung und diese Leitung fü lt, verschlossen ist, wobei die Lüftungsöffnung (15) einer NBC-Filtergruppe oberhalb des Sandes in der Leitung mündet.

3. Schutzraum nach Anspruch 1, dadurch gekennzeichnet, daß die Zelle aus Metall durch eine Schutzplatte aus armiertem Beton (41) überdeckt ist, die zusätzlich auf an sich bekannte Weise mit einer Umhüllung der Zelle aus armiertem Beton verbunden und von Erde bedeckt ist.
